# EUROPÄISCHE PATENTSCHRIFT

(11) **EP 1 162 141 B1**
(45) Veröffentlichungstag und Bekanntmachung des Hinweises auf die Patenterteilung: **03.01.2007**
(21) Anmeldenummer: 01810523.9
(22) Anmeldetag: 30.05.2001
(51) Int. Cl.: B65B 5/10, B65B 5/08, B65B 39/00, B65B 57/20

(54) **Vorrichtung zum Abfüllen von Produkten, insbesondere Schlauchbeuteln, in Verpackungsbehälter**
Machine for filling articles, particularly pouches, in a packaging container
Machine pour remplir un conteneur d'emballage avec des articles, en particulier des sachets

(30) Priorität: 05.06.2000 CH 11092000
(43) Veröffentlichungstag der Anmeldung: 12.12.2001
(73) Patentinhaber: ROBERT BOSCH GMBH, 70442 Stuttgart (DE)
(72) Erfinder: Meyer, Peter, 8222 Beringen (CH)
(74) Vertreter: Clerc, Natalia

(56) Entgegenhaltungen:
- US-A- 3 512 336
- US-A- 3 996 723
- US-A- 4 124 967
- US-A- 4 265 072

## Beschreibung

In der DE-OS 26 29 531 ist eine Zählvorrichtung beschrieben mit einem Zuführrohr für Produkte, an dessen unterem Ende eine seitlich verschiebbare Zähleinrichtung mit zwei Zählkanälen angeordnet ist. Der Zählkanal, welcher mit dem Zuführrohr fluchtet, ist unten durch ein stationäres Blech abgeschlossen. Sobald er voll ist, wird die Zähleinrichtung verschoben, so dass dieser Zählkanal entleert und der andere gefüllt wird. Die abgezählten Produkte fallen über einen Trichter in schrittweise zugeführte Verpackungsbehälter.

US 3'996'723 offenbart eine Vorrichtung zum Abfüllen von Produkten mit einem Schwingförderer. Am Ende dieses Schwingförderers ist ein Detektor angebracht, welcher die Artikel zählt. Die Artikel fallen anschliessend in eine obere Empfangsvorrichtung. Sind genügend Artikel in dieser Empfangsvorrichtung angekommen, wird eine Falltür geöffnet und die Artikel werden in eine untere Empfangsvorrichtung entleert.

Der vorliegenden Erfindung liegt die Aufgabe zugrunde, eine Vorrichtung zum Befüllen von Verpackungsbehältern anzugeben, die eine hohe Leistung bei sicherem Betrieb hat. Diese Aufgabe wird durch die Merkmalskombination der Ansprüche gelöst.

Nachfolgend wird ein Ausführungsbeispiel der Erfindung anhand der Zeichnungen erläutert. Darin zeigt:
- Figur 1: eine schematische perspektivische Ansicht der Vorrichtung, und
- Figuren 2 und 3: die Funktionsweise der Vorrichtung.

Die Vorrichtung 1 umfasst ein Zufuhrförderband 2, das Produkte 3, z.B. Schlauchbeutel, in einer Kolonne kontinuierlich in der horizontalen Förderrichtung A fördert. Ein zweites Förderband 4 fördert kontinuierlich in regelmässigem Abstand die zu befüllenden Behälter, z.B. Schachteln 5, in einer Kolonne in der horizontalen Förderrichtung B, die senkrecht zur Richtung A ist. Am stromabwärtigen Ende 6 des Förderbandes 2 ist eine Einfülleinrichtung 7 angeordnet. Die Einrichtung 7 ist mit einer vertikalen Welle 8 verbunden, die mit dem Abtrieb eines AC-Servomotors 9 gekoppelt ist. Die Einrichtung 7 hat zwei in Förderrichtung B gegeneinander versetzte Kanäle 15, 16, die durch eine Trennwand 17 getrennt sind. Die Trennwand hat am stromaufwärtigen Ende eine unterhalb der Oberseite des Bandes 2 beginnende, in Förderrichtung A ansteigende Oberkante 18 und ist in Förderrichtung der Einrichtung 7 keilförmig verbreitert, so dass die Kanäle 15, 16 am Austrittsende 19 einen deutlichen Abstand voneinander haben, der grösser ist als der Zwischenraum zwischen aufeinanderfolgenden Schachteln 5. Die Kanäle 15, 16 sind um 90° bogenförmig nach unten gekrümmt. Ihre gemeinsame untere Wand 20 ist annähernd wurfparabelförmig.

Benachbart dem stromabwärtigen Ende 6 des Bandes 2 ist ein Produktesensor 24 zum Erfassen der durchlaufenden Produkte 3 stationär angeordnet. Der Sensor 24, z.B. eine Lichtschranke, ist mit einer Steuereinrichtung 25 verbunden, die den Servomotor 9 steuert. Der Servomotor 9 schaltet die Stellung der Einrichtung 7 ausschliesslich zwischen zwei Grenzwerten. Zwischen diesen Grenzwerten verschiebt sich das Eintrittsende der Einrichtung 7 um mindestens die Breite der Produkte 3. Die Querschnittsfläche des Austrittsendes 19 entspricht annähernd dem Grundriss der Schachteln 5. Die Querschnittsfläche der Kanäle 15, 16 entspricht in ihrer Länge und Breite über die gesamte Kanallänge mindestens der Länge der Diagonalen der Produkte 3, damit die Produkte 3 in den Kanälen 15, 16 nicht verklemmen können. Die Achse der Welle 8 verläuft annähernd durch das Zentrum der Austrittsfläche 19.

Die Betriebsweise der Vorrichtung 1 ist schematisch in Figuren 2 und 3 dargestellt. Wenn die in Förderrichtung B vordere Wand 31 einer Schachtel 5 annähernd die Mitte der Austrittsfläche 19 erreicht hat, schaltet die Einrichtung 7 so um, dass die Produkte 3 in den in Förderrichtung B stromaufwärtigen Kanal 16 gefördert werden und in die neu angelieferte Schachtel 5 fallen (Figur 2). Das Umschalten geschieht jeweils, wenn ein Zwischenraum zwischen zwei Produkten 3 das Eintrittsende der Einrichtung 7 erreicht. Die Steuereinrichtung 25 enthält einen Zähler, welcher die am Fühler 24 durchgelaufenen Produkte 3 zählt. Wenn die Hälfte der Anzahl der einzufüllenden Produkte erreicht ist, hat die Vorderwand 31 der gerade zum Abfüllen befindlichen Schachtel 5 etwa die Stellung nach Figur 3 erreicht, in welcher die Wand 31 am in Förderrichtung B stromaufwärtigen Ende 32 angelangt ist. In diesem Moment wird die Einrichtung 7 in die andere Endstellung umgeschaltet und somit der Kanal 15 beschickt, bis der Zähler in der Steuereinrichtung 25 den eingestellten Grenzwert erreicht und die Schachtel 5 vollgefüllt ist. In diesem Zeitpunkt hat die Wand 31 der nächst folgenden Schachtel 5 annähernd die Mitte der Austrittsfläche 19 erreicht und der Motor 19 schaltet die Einrichtung 7 wieder in die erste Stellung zurück, so dass die nächste Schachtel 5 gefüllt wird.

Mit der beschriebenen Vorrichtung wird das Befüllen von kontinuierlich durchlaufenden Schachteln 5 mit kontinuierlich angelieferten Produkten 3 ermöglicht. Die Vorrichtung 1 erreicht daher eine sehr hohe Leistung. Bei einem Prototypen konnten bis zu 1000 Produkte 3 pro Minute abgefüllt werden. Die Produkte 3 werden geschont, weil nur eine einzige Fallstufe vorhanden ist. Die Einrichtung 7 ist unempfindlich auf Toleranzen in der Produktzufuhr. Wenn nicht genau im richtigen Zeitpunkt geschaltet wird, nämlich wenn ein Zwischenraum zwischen den Produkten 3 das Eintrittsende der Einrichtung 7 erreicht, fällt das nächst folgende Produkt 3 auf die schräge Kante 18 und kippt automatisch in den zugewiesenen Kanal 15, 16, ohne dass der Schaltweg bereits beendet sein muss. Wegen der Breite des stromabwärtigen Endes der Wand 17 wird vermieden, dass ein Produkt 3 in den Zwischenraum zwischen zwei Schachteln 5 fällt. Die Vorrichtung 1 ist einfach aufgebaut und wegen des kontinuierlichen Betriebs sehr betriebssicher.

Falls die Schachteln 5 in unregelmässigen Abständen angeliefert werden sollten, kann es zweckmässig sein, noch eine oder zwei zusätzliche Lichtschranken 33, 34 anzuordnen, die jeweils ein Signal an die Steuereinrichtung 25 geben, wenn die vordere Wand 31 eines Behälters 5 die Position unterhalb der Wand 17 bzw. unter dem stromabwärtigen Ende 32 der Austrittsfläche 19 erreicht und damit den Schaltvorgang steuern. In diesem Fall steuert der Zähler den Antriebsmotor 35 des Bandes 2 und stoppt dieses, wenn die Hälfte bzw. die volle Stückzahl von in eine Schachtel 5 abzufüllenden Gütern 3 erreicht ist. Der Motor 35 wird erst wieder nach Umschalten der Einrichtung 7 in Betrieb gesetzt. Die Vorrichtung 1 ist daher auch flexibel in der Anwendung.

Abweichend von der beschriebenen Ausführungsform kann statt der Einrichtung 7 auch das Band 2 um eine vertikale Achse an seinem stromaufwärtigen Ende schwenkbar gelagert und daher das stromabwärtige Ende des Bandes 2 quer zur Förderrichtung A in zwei Stellungen schaltbar sein.

## Patentansprüche

1. Vorrichtung zum Abfüllen von Produkten (3), insbesondere Schlauchbeuteln, in Verpackungsbehälter (5), umfassend:
- einen ersten Förderer (2) für den kontinuierlichen Transport der Produkte (3) in einer ersten Förderrichtung (A),
- einen zweiten Förderer (4) für den kontinuierlichen Transport der Behälter (5) in einer zweiten Förderrichtung (B),
- eine am stromabwärtigen Ende des ersten Förderers (2) angeordnete Einfülleinrichtung (7) mit zwei in der zweiten Förderrichtung (B) gegeneinander versetzten, durch eine Trennwand (17) voneinander getrennten Kanälen (15, 16), wobei das stromaufwärtige Ende der Einfülleinrichtung (7) relativ zum stromabwärtigen Ende des ersten Förderers (2) quer zur ersten Förderrichtung (A) beweglich ist,
- ein Betätigungsorgan (9) zum Bewegen der Einfülleinrichtung (7) relativ zum ersten Förderer (2),
- mindestens einen Fühler (24) zum Erfassen der Produkte (3), und
- eine mit dem Fühler (24) und dem Betätigungsorgan (9) verbundene Steuereinrichtung (25), **dadurch gekennzeichnet, dass** der mindestens eine Fühler an ersten Förderer (2) angeordnet ist und dass die Trennwand (17) in Förderrichtung der Einfülleinrichtung (7) keilförmig ausgebildet ist, so dass die Kanäle (15, 16) in dieser Richtung divergieren. so dass die Kanäle 15, 16 am Austrittsende 19 einen deutlichen Abstand voneinander haben.

2. Vorrichtung nach Anspruch 1, wobei die Einfülleinrichtung (7) oder das stromabwärtige Ende des ersten Förderers (2) um eine zur ersten Förderrichtung (A) senkrechte Achse (8) schwenkbar ausgebildet ist.

3. Vorrichtung nach Anspruch 1 oder 2, wobei die Kanäle (15, 16) in der Einfülleinrichtung (7) entlang nach unten gekrümmten Bahnen, insbesondere einer gemeinsam nach unten gekrümmten Bahn (20) verlaufen.

4. Vorrichtung nach einem der Ansprüche 1 bis 3, wobei die Trennwand (17) als Rippe ausgebildet ist, deren Oberkante (18) unterhalb einer Arbeitsstrecke am stromabwärtigen Ende (6) des ersten Förderers (2) beginnt und von dort in der ersten Förderrichtung (A) ansteigt.

5. Vorrichtung nach einem der Ansprüche 1 bis 4, wobei die zweite Förderrichtung (B) annähernd senkrecht zur ersten Förderrichtung (A) verläuft und vorzugsweise beide Förderrichtungen (A, B) annähernd horizontal sind.

6. Vorrichtung nach einem der Ansprüche 1 bis 5, wobei die Querschnittsfläche des Austritts (19) der Einfülleinrichtung (7) in Grösse und Form annähernd gleich derjenigen der zu befüllenden Behälter (5) ist.

7. Vorrichtung nach einem der Ansprüche 1 bis 6, wobei die Länge und/oder die Breite des Querschnitts der Kanäle (15, 16) mindestens gleich der Länge der Diagonalen der Produkte (3) ist.

8. Vorrichtung nach einem der Ansprüche 1 bis 7, wobei die Steuereinrichtung (25) einen Zähler enthält, der die Signale des Fühlers (24) addiert, und wobei vorzugsweise der Fühler (24) als Lichtschranke ausgebildet ist.

9. Vorrichtung nach einem der Ansprüche 1 bis 8, wobei der erste und zweite Förderer (2, 4) als Förderbänder ausgebildet sind.

## Claims

1. Machine for putting products (3), especially pouches, into packaging containers (5), comprising:
- a first conveyor (2) for the continuous transport of the products (3) in a first conveying direction (A),
- a second conveyor (4) for the continuous transport of the containers (5) in a second conveying direction (B),
- a filling device (7) arranged at the downstream end of the first conveyor (2) and having two channels (15, 16) offset in relation to each other in the second conveying direction (B) and separated from each other by a dividing wall (17), it being possible for the upstream end of the filling device (7) to be moved transversely with respect to the first conveying direction (A) relative to the downstream end of the first conveyor (2),
- an actuating element (9) for moving the filling device (7) relative to the first conveyor (2),
- at least one sensor (24) for registering the products (3), and
- a control device (25) connected to the sensor (24) and the actuating element (9),
**characterized in that** the at least one sensor is arranged on the first conveyor (2), the dividing wall (17) being formed in a wedge shape in the conveying direction of the filling device (7), so that the channels (15, 16) diverge in this direction, so that the channels (15, 16) are at a considerable distance from each other at the outlet end (19).

2. Machine according to Claim 1, the filling device (7) or the downstream end of the first conveyor (2) being formed such that it can be pivoted about an axis (8) at right angles to the first conveying direction (A).

3. Machine according to Claim 1 or 2, the channels (15, 16) running along paths in the filling device (7) that are curved downwards, in particular along a common path (20) that is curved downwards.

4. Machine according to one of Claims 1 to 3, the dividing wall (17) being formed as a rib whose upper edge (18) begins below a working section at the downstream end (6) of the first conveyor (2) and rises from there in the first conveying direction (A).

5. Machine according to one of Claims 1 to 4, the second conveying direction (B) running approximately at right angles to the first conveying direction (A) and the two conveying directions (A, B) preferably being approximately horizontal.

6. Machine according to one of Claims 1 to 5, the cross-sectional area of the outlet (19) of the filling device (7) being approximately equal in size and shape to that of the containers (5) to be filled.

7. Machine according to one of Claims 1 to 6, the length and/or the width of the cross section of the channels (15, 16) being at least equal to the length of the diagonals of the products (3).

8. Machine according to one of Claims 1 to 7, the control device (25) containing a counter which adds the signals from the sensor (24), and the sensor (24) preferably being formed as a light barrier.

9. Machine according to one of Claims 1 to 8, the first and second conveyors (2, 4) being formed as conveyor belts.

## Revendications

1. Dispositif pour remplir des produits (3), notamment des sachets, dans des conteneurs d'emballage (5), comprenant :
- un premier transporteur (2) pour le transport continu des produits (3) dans une première direction de transport (A),
- un deuxième transporteur (4) pour le transport continu des conteneurs (5) dans une deuxième direction de transport (B),
- un dispositif de remplissage (7) disposé à l'extrémité aval du premier transporteur (2), avec deux canaux (15, 16) séparés l'un de l'autre par une paroi de séparation (17) et décalés l'un par rapport à l'autre dans la deuxième direction de transport (B), l'extrémité amont du dispositif de remplissage (7) étant déplaçable par rapport à l'extrémité aval du premier transporteur (2) transversalement à la première direction de transport (A),
- un organe d'actionnement (9) pour le déplacement du dispositif de remplissage (7) par rapport au premier transporteur (2),
- au moins un palpeur (24) pour détecter les produits (3), et
- un dispositif de commande (25) connecté au palpeur (24) et à l'organe d'actionnement (9),
**caractérisé en ce que**
l'au moins un palpeur est disposé sur le premier transporteur (2) et **en ce que** la paroi de séparation (17) est réalisée dans la direction de transport du dispositif de remplissage (7) en forme de cale de sorte que les canaux (15, 16) divergent dans cette direction de sorte que les canaux (15, 16) présentent un espacement net l'un de l'autre à l'extrémité de sortie (19).

2. Dispositif selon la revendication 1, dans lequel le dispositif de remplissage (7) ou l'extrémité aval du premier transporteur (2) est réalisé(e) de manière à pouvoir pivoter autour d'un axe (8) perpendiculaire à la première direction de transport (A).

3. Dispositif selon la revendication 1 ou 2, dans lequel les canaux (15, 16) s'étendent dans le dispositif de remplissage (7) le long de trajectoires recourbées vers le bas, notamment une trajectoire commune (20) recourbée vers le bas.

4. Dispositif selon l'une quelconque des revendications 1 à 3, dans lequel la paroi de séparation (17) est réalisée sous forme de nervure dont l'arête supérieure (18) commence en dessous d'une distance de travail au niveau de l'extrémité aval (6) du premier transporteur (2) et monte de là dans la première direction de transport (A).

5. Dispositif selon l'une quelconque des revendications 1 à 4, dans lequel la deuxième direction de transport (B) s'étend approximativement perpendiculairement à la première direction de transport (A) et de préférence les deux directions de transport (A, B) sont approximativement horizontales.

6. Dispositif selon l'une quelconque des revendications 1 à 5, dans lequel la surface en section transversale de la sortie (19) du dispositif de remplissage (7) a une taille et une forme approximativement identique à celles du conteneur (5) à remplir.

7. Dispositif selon l'une quelconque des revendications 1 à 6, dans lequel la longueur et/ou la largeur de la section transversale des canaux (15, 16) est au moins égale à la longueur des diagonales des produits (3).

8. Dispositif selon l'une quelconque des revendications 1 à 7, dans lequel le dispositif de commande (25) contient un compteur qui additionne les signaux du palpeur (24) et dans lequel de préférence le palpeur (24) est réalisé sous forme de barrière lumineuse.

9. Dispositif selon l'une quelconque des revendications 1 à 8, dans lequel le premier et le deuxième transporteurs (2, 4) sont réalisés sous forme de bandes transporteuses.
